# FASCICULE DE BREVET EUROPEEN

(11) **EP 2 001 093 B1**
(45) Date de publication et mention de la délivrance du brevet: **15.09.2010**
(21) Numéro de dépôt: 08157469.1
(22) Date de dépôt: 03.06.2008
(51) Int. Cl.: H01R 33/00

(54) **Socle pour appareil électriquement alimenté.**
Sockel für elektrisch angeschlossenes Gerät
Base for electrically powered device.

(30) Priorité: 05.06.2007 FR 0755469
(43) Date de publication de la demande: 10.12.2008
(73) Titulaire: Hager Security, 38920 Crolles (FR)
(72) Inventeur: Roberto, Sébastien, 38330 SAINT-ISMIER (FR)
(74) Mandataire: Casalonga, Axel

(56) Documents cités:
- WO-A-92/16030
- WO-A-03/013110
- DE-U1- 20 105 781
- DE-U1- 29 922 706
- US-A- 5 256 955
- US-A- 6 009 168

## Description

La présente invention concerne un socle destiné à recevoir et à alimenter électriquement un appareil, en particulier un combiné téléphonique.

Les socles en particulier pour combinés téléphoniques, actuellement connus portent des plots de contacts électriques placés dans l'espace de réception des combinés téléphoniques pour être mis en contact avec des plots de contacts électriques de ces derniers.

Ces socles connus portent en outre, dans une paroi latérale, des connecteurs électriques reliés à leurs plots de contacts électriques par des fils intérieurs ou par l'intermédiaire d'une plaque intérieure de circuits imprimés. Ces connecteurs électriques sont destinés à recevoir les fiches d'extrémité de cordons électriques qui en général sont reliés à leur autre extrémité à des transformateurs électriques portant des fiches mâles pouvant être branchées sur des prises de courant électrique du réseau électrique.

Par ailleurs, le document WO-A-03/013110 décrit un socle adapté pour recevoir, dans un espace d'encastrement, le corps d'un cordon électrique et le fil électrique de ce cordon, dans une position telle que la partie d'extrémité du corps portant ses contacts électriques, sont tout autour en saillie par rapport à la gouttière de réception du combiné pour pénétrer longitudinalement dans ce dernier.

Le but de la présente invention est de proposer des moyens simplifiés pour relier un appareil mis sur un socle, à une source d'alimentation électrique.

Le socle selon l'invention, destiné à recevoir et à alimenter électriquement un appareil, en particulier un combiné téléphonique, peut comprendre des moyens de réception de cet appareil, ce dernier présentant des moyens de contacts électriques extérieurs, comprenant au moins deux parties accouplées délimitant entre elles au moins un espace d'encastrement et au moins un espace de passage communiquant avec cet espace d'encastrement et débouchant à l'extérieur ; ledit espace d'encastrement comprenant une partie de réception et de blocage par contact au moins d'une partie du corps d'un cordon électrique monobloc comprenant en outre un fil de connexion électrique solidaire de son corps et relié à ses moyens de contact électrique au travers de ce corps, dans une position telle que les moyens de contacts électriques dudit appareil sont amenés en contact avec les moyens de contacts électriques du cordon électrique lorsque cet appareil est installé dans lesdits moyens de réception ; et ledit espace de passage étant destiné au passage du fil électrique dudit cordon électrique pour qu'il s'étende à l'extérieur.

Selon l'invention, ledit espace d'encastrement peut comprendre une gorge allongée de réception latérale de moyens de contacts électriques en forme de broche cylindrique allongée dudit cordon électrique et comprend une partie d'anti-soulèvement destinée à encastrer l'extrémité libre de cette broche.

Selon l'invention, le socle peut comprendre une base et un couvercle accouplé à cette base et délimitant une gouttière de réception de l'appareil ; ladite partie de réception et de blocage par contact au moins d'une partie du corps du cordon électrique étant formée entre ladite base et ledit couvercle ; la gorge allongée de réception de ladite broche étant formée sur ladite base et ladite partie d'anti-soulèvement étant formée sur ledit couvercle.

La présente invention sera mieux comprise à l'étude d'un socle pour un appareil, en particulier un combiné téléphonique, décrit à titre d'exemple non limitatif et illustré par le dessin sur lequel :
- La figure 1 représente une vue latérale du socle avec le combiné ;
- La figure 2 représente une vue de l'avant du socle avec le combiné ;
- La figure 3 représente une vue frontale du socle sans le combiné ;
- La figure 4 représente une coupe longitudinale partielle du socle avec le combiné ;
- La figure 5 représente une coupe transversale du socle avec le combiné ;
- La figure 6 représente une coupe longitudinale partielle agrandie du socle avec le combiné ;
- Et la figure 7 représente une coupe longitudinale partielle agrandie du socle avec le combiné.

Le socle 1 représenté sur les figures est destiné à recevoir et à alimenter électriquement un appareil, dans l'exemple décrit un combiné téléphonique 2, à batterie rechargeable, qui, dans l'exemple, est de forme allongée et de section sensiblement rectangulaire avec des coins de jonction de ses faces arrondies.

Le socle 1 comprend une base creuse 3 présentant une face arrière 4 d'appui sur une surface de réception, par exemple un bureau ou un mur, et un couvercle 5 dont le bord périphérique est accouplé au bord périphérique de la base 3 par tous moyens d'encliquetage connus, par exemple par des paires d'épaulements encliquetés 3a et 5a répartis sur leurs périphéries.

Le couvercle 5 présente des formes avant telles qu'elles délimitent une gouttière avant ou frontale inclinée 6, s'étendant longitudinalement, de réception du combiné téléphonique 2. Cette gouttière 6 est limitée par une paroi transversale inférieure déterminant une butée 7 pour le pied 8 du combiné téléphonique 2.

En outre, comme le montre la figure 3, cette butée présente deux dents en saillie 9 s'engageant longitudinalement dans le pied 8 du combiné téléphonique 2 lorsque ce dernier est placé longitudinalement dans la gouttière 6.

Au socle 2 est associé un cordon électrique monobloc 10, connu en soit, qui comprend un corps isolant 11, une broche cylindrique 12 à multi-contacts électriques portée par le corps 2 et un fil gainé de connexion électrique 13 dont une extrémité est reliée au corps 11 et dont les fils électriques sont reliés aux contacts électriques de la broche cylindrique 12 au travers du corps 11.

Le cordon électrique monobloc 10 est monté et bloqué par contact dans le socle 1 de la manière suivante.

Dans la zone de la butée 7 et du côté du couvercle 5, la base 3 présente des parois 14 qui délimitent un espace creux 15 dans lequel est logé le corps 11. Le couvercle 5 présente un doigt 16 qui vient en appui sur le corps 11 lorsqu'il est monté sur la base 3. L'espace creux 15 et le doigt 16 délimitent ainsi un espace d'encastrement 17 par contact du corps 11 du cordon électrique 10.

La base 3 présente un bossage en saillie 18 qui traverse le fond de la gouttière 6 et qui s'étend à partir de la butée transversale 7 du couvercle 5, longitudinalement et en son milieu. Le combiné téléphonique 2 présente un évidement 19 adapté pour recevoir le bossage en saillie 18 lorsqu'il est installé dans la gouttière 6.

L'espace d'encastrement 17 est placé de telle sorte que la broche cylindrique 12 du cordon électrique 10 s'étende longitudinalement dans une gorge longitudinale d'encastrement 20 de la face extérieure 21 du bossage en saillie 18. En outre, le bossage en saillie 18 présente une paroi transversale 22 contre laquelle vient en butée l'extrémité libre 12a de la broche cylindrique 12. Cette paroi transversale 22 présente un rebord d'anti-soulèvement 23 en dessous duquel est engagée et prise l'extrémité libre 22 de la broche cylindrique 12.

Ainsi, une partie longitudinale de la périphérie de la broche cylindrique 12 est accessible dans la gouttière 6.

Dans le fond de son évidement 19, le combiné téléphonique 2 porte des doigts élastiques 24 de contacts électriques, venant en contact avec les zones de contacts électriques de la broche cylindrique 12 du cordon électrique 10 lorsque le combiné téléphonique 2 est placé dans la gouttière 6. Classiquement, les doigts élastiques 24 de contacts électriques sont reliés aux circuits électriques ou électroniques internes du combiné téléphonique 2.

A titre d'espace de passage 25, le fil de connexion électrique 13 du cordon électrique 10 s'étend entre la base 3 et le couvercle 5, puis passe dans un trou 26 d'une paroi intérieure de la base 3 pour ressortir en arrière et par exemple traverser une encoche latérale 27 adjacente à la surface arrière 4, de telle sorte que le fil de connexion électrique 13 s'étende à l'extérieur du socle 1.

Avantageusement et de façon connue en soi, l'autre extrémité du fil de connexion électrique 13 est reliée à un bloc de transformateur électrique, susceptible d'être enfiché dans une prise électrique du réseau électrique, de façon à alimenter électriquement, sous une tension adaptée, le combiné téléphonique 2 lorsque ce dernier est installé dans la gouttière 6 du socle 1.

Pour réaliser le socle 1, on procède de la manière suivante.

On choisit un cordon électrique 10 parmi par exemple ceux couramment disponibles sur le marché.

On réalise une base 3 et un couvercle 5 adaptés pour déterminer entre eux un espace d'encastrement 17 destiné à recevoir le corps 11 du cordon électrique 10 choisi, une gorge 20 destinée à recevoir la tige 12 du cordon électrique 10 choisi, et un espace de passage 25 destiné au passage du fil de connexion électrique 13 du cordon électrique 10 choisi, et adaptés pour recevoir le combiné téléphonique 2 pour que les doigts élastiques 24 de contacts électriques de ce combiné soient destinés à venir en contacts électriques avec les contacts électriques de la tige 12 du cordon électrique 10 choisi lorsqu'il est placé dans la gouttière 6.

On installe le cordon électrique 10 choisi dans l'espace d'encastrement 17 et l'espace de passage 25, dans la position décrite précédemment. Puis, on accouple le couvercle 5 à la base 3 comme décrit précédemment. Le corps 11 et la tige 12 du cordon électrique 10 se trouvent alors bloqués par encastrement, sans autre moyen de fixation, dans une position telle que le combiné téléphonique 2 posé dans la gouttière 6 du socle 1 peut être relié à une source d'énergie électrique directement par le cordon électrique 10.

La présente invention ne se limite pas à l'exemple ci-dessus décrit. Des variantes de réalisation, dépendant notamment du choix du cordon électrique et des moyens de connexion électrique de l'appareil, sont possibles. Par ailleurs, le combiné téléphonique pourrait être remplacer par tout appareil de téléphonie, d'interphonie, de télécommande, ou par tout autre appareil devant être relié à une source d'alimentation électrique.

## Revendications

1. Socle destiné à recevoir et à alimenter électriquement un appareil, en particulier un combiné téléphonique, comprenant des moyens de réception de cet appareil, ce dernier présentant des moyens de contacts électriques extérieurs, comprenant au moins deux parties accouplées (3, 5) délimitant entre elles au moins un espace d'encastrement (17, 20) et au moins un espace de passage (25) communiquant avec cet espace d'encastrement et débouchant à l'extérieur ; ledit espace d'encastrement comprenant une partie de réception et de blocage par contact au moins d'une partie du corps (11) d'un cordon électrique monobloc (10) comprenant en outre un fil de connexion électrique (13) solidaire de son corps et relié à ses moyens de contact électrique au travers de ce corps, dans une position telle que les moyens de contacts électriques (24) dudit appareil sont amenés en contact avec les moyens de contacts électriques (12) du cordon électrique (10) lorsque cet appareil est installé dans lesdits moyens de réception (6) ; et ledit espace de passage (25) étant destiné au passage du fil électrique (13) dudit cordon électrique (10) pour qu'il s'étende à l'extérieur ; **caractérisé par le fait que** ledit espace d'encastrement comprend une gorge allongée de réception latérale de moyens de contacts électriques en forme de broche cylindrique (12) allongée dudit cordon électrique et comprend une partie d'anti-soulèvement (23) destinée à encastrer l'extrémité libre de cette broche.

2. Socle selon la revendication 1, **caractérisé par le fait qu'**il comprend une base (3) et un couvercle (5) accouplé à cette base et délimitant une gouttière (6) de réception de l'appareil ; ladite partie de réception et de blocage par contact au moins d'une partie du corps (11) du cordon électrique étant formée entre ladite base et ledit couvercle ; la gorge allongée de réception de ladite broche étant formée sur ladite base et ladite partie d'anti-soulèvement (23) étant formée sur ledit couvercle.

## Claims

1. Pedestal designed to receive and electrically power an apparatus, in particular a telephone handset, comprising means for receiving this apparatus, the latter having external electric contact means, comprising at least two coupled portions (3, 5) delimiting between them at least one recess space (17, 20) and at least one passage space (25) communicating with this recess space and leading to the outside; the said recess space comprising a portion for the reception and immobilization by contact at least of a portion of the body (11) of a one-piece electric cable (10) also comprising an electric connection wire (13) secured to its body and connected to its electric contact means through this body, in a position such that the electric contact means (24) of the said apparatus are brought into contact with the electric contact means (12) of the electric cable (10) when this apparatus is installed in the said reception means (6); and the said passage space (25) being designed for the passage of the electric wire (13) of the said electric cable (10) so that it extends to the outside; **characterized in that** the said recess space comprises an elongated groove for lateral reception of electric contact means in the form of an elongated cylindrical pin (12) of said electric cable and comprises a lift-prevention portion (23) designed to fit around the free end of this pin.

2. Pedestal according to Claim 1, **characterized in that** it comprises a base (3) and a cover (5) coupled to this base and delimiting a channel (6) for the reception of the apparatus; the said portion for the reception and immobilization by contact at least of a portion of the body (11) of the electric cable being formed between the said base and the said cover; the elongated groove for receiving the said pin being formed on the said base and the said lift-prevention portion (23) being formed on the said cover.

## Patentansprüche

1. Sockel, der dazu bestimmt ist, ein Gerät, insbesondere einen Telefonhörer, aufzunehmen und mit Strom zu versorgen, der Einrichtungen zur Aufnahme dieses Geräts enthält, wobei letzteres äußere elektrische Kontakteinrichtungen aufweist, der mindestens zwei gekoppelte Teile (3, 5) enthält, die zwischen sich einen Einbauraum (17, 20) und mindestens einen Durchgangsraum (25) begrenzen, der mit diesem Einbauraum in Verbindung steht und nach außen mündet; wobei der Einbauraum einen Aufnahme- und Kontaktblockierteil mindestens eines Teils des Körpers (11) eines einstückigen Netzkabels (10) enthält, das außerdem einen elektrischen Verbindungsdraht (13) enthält, der fest mit seinem Körper verbunden und über diesen Körper mit seinen elektrischen Kontakteinrichtungen verbunden ist, in einer solchen Stellung, dass die elektrischen Kontakteinrichtungen (24) des Geräts mit den elektrischen Kontakteinrichtungen (12) des Netzkabels (10) in Kontakt gebracht werden, wenn das Gerät in die Aufnahmeeinrichtungen (6) eingesetzt ist; und der Durchgangsraum (25) für den Durchgang des elektrischen Drahts (13) des Netzkabels (10) bestimmt ist, damit er sich nach außen erstreckt, **dadurch gekennzeichnet, dass** der Einbauraum eine Längsrille zur seitlichen Aufnahme von elektrischen Kontakteinrichtungen in Form eines länglichen zylindrischen Kontaktstifts (12) des Netzkabels enthält und einen Aushebesicherungsteil (23) enthält, der dazu bestimmt ist, das freie Ende dieses Kontaktstifts einzupassen.

2. Sockel nach Anspruch 1, **dadurch gekennzeichnet, dass** er eine Basis (3) und einen Deckel (5) enthält, der mit dieser Basis gekoppelt ist und eine Aufnahmerinne (6) des Geräts begrenzt, wobei der Aufnahme- und Kontaktblockierteil mindestens eines Teils des Körpers (11) des Netzkabels zwischen der Basis und dem Deckel gebildet wird, wobei die Längsrille zur Aufnahme des Kontaktstifts auf der Basis und der Aushebesicherungsteil (23) auf dem Deckel geformt ist.
